# EUROPÄISCHE PATENTSCHRIFT

(11) **EP 0 238 783 B1**
(45) Veröffentlichungstag und Bekanntmachung des Hinweises auf die Patenterteilung: **02.05.1990**
(21) Anmeldenummer: 87100105.3
(22) Anmeldetag: 07.01.1987
(51) Int. Cl.: E02D 17/08

(54) **Grabenverbau-Einheit**
Trench-shoring unit
Unité de blindage de tranchée

(30) Priorität: 27.02.1986 DE 8605280 U
(43) Veröffentlichungstag der Anmeldung: 30.09.1987
(73) Patentinhaber: Friedr. Ischebeck GmbH, D-58256 Ennepetal (DE)
(72) Erfinder: Ischebeck, Ernst-Friedrich, D-5828 Ennepetal (DE); Isenberg, Joachim, D-5828 Ennepetal (DE)
(74) Vertreter: Rieder, Hans-Joachim, Dr.

(56) Entgegenhaltungen:
- EP-A- 0 111 289
- DE-A- 1 966 023
- DE-A- 3 112 750
- FR-A- 2 423 593
- FR-A- 2 476 170
- FR-A- 2 488 300

## Beschreibung

Die Erfindung betrifft eine Grabenverbau-Einheit gemäß Oberbegriff des Anspruchs 1.

Eine Grabenverbau-Einheit dieser Art ist bekannt aus der EP-A 111 289. An den Querkanten der Teilwände sind seitliche Schuh-Leisten vorgesehen, die im Querschnitt hammerkopfartige Führungsleisten ausbilden. Letztere dienen dazu, in lotrechte Führungsstützen eingeführt und von diesen formschlüssig gehalten zu werden. Der Angriff der Streben erfolgt an den Führungsstützen und nicht an den Schuh-Leisten. Um das Einführen der Teilwände in die Führungsstützen zu erleichtern, sind an den Schuh-Leisten Rollen vorgesehen.

Ferner ist eine Grabenverbau-Einheit durch die DE-OS 2 202 567 angegeben. Die Wände der dort aufgezeigten Ausgestaltung bestehen aus einem Paar parallel zueinander angeordneter Stahlplatten mit zwischen ihnen angeordneten Abstandshaltern in Form von U-Profilen, und die Verbindung zwischen den Stahlplatten und den Schenkeln der U-Profile beruht auf Punktschweißung. Abgesehen davon, daß Grabenverbau-Einheiten dieser Art ein verhältnismäßig hohes Eigengewicht aufweisen, erweist sich die Fertigung als sehr aufwendig und zeitraubend.

Der Erfindung liegt daher die Aufgabe zugrunde, eine Grabenverbau-Einheit der in Rede stehenden Art so auszugestalten, daß neben einem geringen Eigengewicht ohne Minderung der Stabilität eine günstige Krafteinleitung für die Streben gegeben ist bei leichter Montage der Grabenverbau-Einheit.

Gelöst ist diese Aufgabe durch die im Kennzeichen des Anspruchs 1 angegebenen Merkmale.

Die Unteransprüche stellen vorteilhafte Weiterbildungen dieser Grabenverbau-Einheit dar.

Zufolge derartiger Ausgestaltung ist eine gattungsgemäße Grabenverbau-Einheit von erhöhtem Gebrauchswert geschaffen. Für die Wände derselben kann auf Aluminium zurückgegriffen werden. Eine erhebliche Stabilisierung erfährt jede Teilwand im Bereich ihrer Querkante durch die dortige Schuh-Leiste, so daß bei geringem Gewicht eine gegenüber bekannten Lösungen vergleichbare Stabilität vorliegt. Es ist eine solche Querschnittsprofilierung der Schuh-Leiste gegeben, daß dadurch einerseits die Vertiefung bzw. die Aufnahmekammer zum Eintritt der Querkante der Teilwand gegeben ist. Die entsprechende Aufnahmekammer wird dabei durch den einen T-Schenkel des T-förmig gestalteten Fußes, des T-Steges und des U-Steges gebildet. Die von letzterem ausgehenden U-Schenkel formen die entsprechenden Flansche, an welchen die Streben angreifen. Zufolge der Überlappung der Teilwand durch den U-Steg werden demgemäß die von den Streben ausgehenden Kräfte in die Teilwand selbst geleitet, und zwar dadurch, daß die Verlängerung der Achse der Streben die Teilwand kreuzt. Neben der Stabilisierung der Schuh-Leiste erfüllt der andere von der Teilwand abgekehrte T-Schenkel die Aufgabe einer Abstandsfunktion zu einer benachbarten Teilwand, so daß stets genügend Raum zwischen benachbarten Streben verbleibt. Es ist also nicht erforderlich, gesonderte Führungsstützen einzulassen und in diese die Teilwände einzuführen. Wenn sich der T-Steg unter geradliniger Verlängerung in den U-Schenkel fortsetzt, wird ein Teil der Druckbelastung auch in den T-Steg und in die von den T-Schenkein gebildete Fläche eingeleitet. Die Druckbelastung verteilt sich demgemäß auf die Kopfstücke der Teilwände und auch auf den T-förmig gestalteten Fuß. Zwecks eines nicht verschiebbaren Verbundeingriffes zwischen Streben und Schuh-Leiste sind in den U-Schenkeln, also in den vorstehenden Flanschen Befestigungslöcher für Steckbolzen der Streben vorgesehen. Das Addieren einzelner Grabenverbau-Einheiten zu einer übergeordneten Einheit, beispielsweise wenn vom Saumverbau auf den Vollverbau übergegangen werden soll, begünstigen die über die Trennfuge zweier aneinandergrenzender Wände reichenden Kupplungsleisten. Einerseits übergreifen sie die Flansche der Schuh-Leiste, und andererseits werden sie selbst vom Strebenschuh übergriffen. Die Kupplungsleiste besitzt im Querschnitt eine H-Form, so daß die von den Streben ausgehenden Kräfte über die Flansche des U-Profils bestimmungsgemäß in die Kopfstücke der Teilwände geleitet werden.

Der Gegenstand der Erfindung ist nachstehend anhand eines zeichnerisch veranschaulichten Ausführungsbeispieles näher erläutert. Es zeigt:
Fig. 1 eine erfindungsgemäße Grabenverbau-Einheit als Saumaussteifung eines Rohrgrabens eingesetzt,
Fig. 2 die Draufsicht hierzu,
Fig.3 eine der Verbindungsstellen zwischen Strebe und Wand der Grabenverbau-Einheit,
Fig. 4 eine der Wände in Seitenansicht,
Fig. 5 die Draufsicht hierzu,
Fig. 6 den Schnitt gemäß Linie VI-VI in Fig. 4, und zwar in gegenüber Fig. 4 vergrößerter Wiedergabe,
Fig. 7 eine aus mehreren Grabenverbau-Einheiten zusammengefaßte Übereinheit und
Fig. 8 die Verbindungsstelle zwischen Strebe und einer die Einheiten verbindenden Kupplungsleiste.

Die vorzugsweise als Leichtverbausystem für Gas- und Wasserleitungen einsetzbare Grabenverbau-Einheit E besteht aus zwei untereinander kongruenten Wänden W, welche über endseitige Streben 1 und gegebenenfalls raumdiagonal angeordnete Spannseile, Ketten oder dergleichen im Verbund gehalten sind. Die Einheit E hängt zum Einlassen und Herausheben an einem Zuggeschirr Z.

Jede der Wände W setzt sich aus mehreren übereinander angeordneten, gleichen Teilwänden 2 zusammen. Es handlet sich hier vorzugsweise um Ablängungen eines flachen, extrudierten Kastenprofils aus Aluminium. Der Querschnitt ergibt sich besonders deutlich aus Fig. 6. Dort stehen die parallelen Profilwände über kasteninnenseitg verlaufende Stützstege 3 miteinander in Verbindung. Letztere sind gleich mitgeformt. Die Kammerung ist so, daß etwa gleichgroße Hohlräume H vertikal einander benachbart sind. Etwa auf halber Höhe zwischen den Stützstegen 3 gehen innenseitig der Profilwände noch gegeneinandergerichtete, kurze Längsrippen 4 aus, welche zusätzlich wandversteifend wirken.

Die Längskanten der Teilwände 2 bilden auf der einen Seite eine Nut 5 und auf der anderen Seite eine Feder 6 aus. 5 und 6 bringen so den oberen und unteren Abschluß der jeweiligen Hohlräume H. Ihr Querschnitt ist dachförmig gestaltet mit in der Längsmittelebene x-x liegender Dachscheitellinie. Die Dicke der die Nut 5 bzw. Feder 6 bildenden Stege entspricht der Dicke der Stützstege 3 sowie der der Profilwände.

Wie Fig. 6 weiter entnehmbar, reichen die die Nut 5 und die Feder 6 formenden Dachschrägen bis zu den Innenflächen 7 der Profilwände der hohlen Teilwände 2. Daran anschließend bilden sie eine bis zu den Außenflächen 8 der Profilwände reichende, horizontal verlaufende Auflageschulter 9. Die Auflageschultern erstrecken sich über die gesamte Länge der Teilwände 2. Durch die senkrecht zur Längsmittelebene x-x liegende Ausrichtung der Auflageschultern 9 steht Profilwand auf Profilwand.

Die Teilwände 2 tauchen im Bereich ihrer vertikalen Querkanten formschlüssig in Vertiefungen 10 seitliche Schuh-Leisten 11 ein. Zufolge des auch die Außenflächen 8 der Teilwände 2 mit fassenden Übergriffs ist die Kammerung deckelartig verschlossen. Es kann kein Erdreich und auch keine Nässe dort eindringen. Die Festlegung der Schuh-Leisten 11 geschieht durch Schweißung. Federseitig (6) reichen sie nur bis zur Auflageschulter 9.

Die praktisch Vertikalgurte bildenden Schuh-Leisten 11 besitzen grabenwandseitig einen T-förmig gestalteten Fuß. Der eine, kürzere T-Schenkel 12 begrenzt die Vertiefung 10 grabenwandseitig; der andere T-Schenkel 13 überragt den senkrecht zur Grabenwand ausgerichteten T-Steg 14 in Gegenrichtung. Dieser etwa doppelt so lang gestaltete T-Steg 13 ist durch der Grabenwand abgewandte Vertikalrippen 15 versteift.

Vom T-förmigen Fuß der Schuh-Leisten 11 gehen an der den Teilwänden 2 abgekehrten Seite über diese Teilwände frei vorstehende Flansche F zum Angriff der Streben 1 aus. Letztere überlappen die Teilwandfläche derart, daß die Verlängerung der Achse y-y der Streben 1 die Teilwand 2 kreuzt.

Gebildet sind die Flansche F von den Schenkeln a,b eines U-Profiles 17. Die genannten Schenkel verlaufen parallel, und zwar in Erstreckungsrichtung des T-Steges 14. Ihre Enden sind einwärts-, d.h. gegeneinander-gerichtet umgebogen, so daß im Grunde von einem C-Profil gesprochen werden kann. Der U-Steg c formt zusammen mit dem T-Steg 12 der Schuh-Leiste 11 und dem T-Steg 14 den Schuh-Eingriffsraum, also die Vertiefung 10 für die Kopfenden der Teilwände 2.

Wie aus Fig. 3 ersichtlich, sind die Schenkel a,b des U-Profiles 17 mit Befestigungslöchern 18 für Steckbolzen 19 der Streben 1 ausgestattet. Diese Löcher ermöglichen ein horizontal orientiertes Einstecken der Steckbolzen 19. Die Befestigungslöcher 18 erstrecken sich über die gsamte Höhe der Schuh-Leisten 11. Sie liegen in gleichem Vertikalabstand zueinander. Auf eine Teilwand 2 entfallen jeweils etwa drei socher Befestigungslöcher 18. Die Steckbolzen 19 sind je mittels eines Splintes 20 gegen Abzug gesichert. Das dieser Sicherungszone gegenüberliegende Ende des Steckbolzens 19 formt eine den allgemeinen Querschnitt des Steckbolzens 19 überragende Greifhandhabe 21.

Beide Enden der Strebe 1 weise einen Strebenschuh 22 auf. Er ist von einem U-förmigen Profilabschnitt gebildet, dessen Steg fest mit dem Gewindeteil des Strebenendes 1' verbunden ist. Der Strebenschuh 22 übergreift die U-Schenkel a und b der Flansche F. Die U-Schenkel des Strebenschuhes 22 besitzen kongruent zu den Befestigungslöchern 18 liegende Durchbrechungen 22'.

Bei größeren Grabentiefen können mehrere Grabenverbau-Einheiten E zu einer Übereinheit zusammengefaßt werden, so daß die Abstützung der Grabenwände bis auf Höhe der Sohle 23 möglich ist. In Fig. 7 griefen dazu die Streben 1 unter Zwischenlage über die Trennfuge 24 jeweils zweier aneinander angrenzender Wände W reichender Kupplungsleisten 25 an. Der Querschnitt dieser Kupplungsleisten 25 ergibt sich aus Fig. 8. Sie sind dem U-Profil 17 übergriffig zugeordnet. Bezüglich dieser Kupplungsleisten handelt es sich um H-Profile. Der H-Steg teilt zwei in Gegenrichtung offene U-Räume ab. Während die grabenwandseitig gerichteten U-Schenkel 26 das dortige U-Profil 17 der Schuh-Leisten 11 außenseitig überfassen, ragen die in Gegenrichtung verlaufenden U-Schenkel 27 der Kupplungsleiste 25 in den U-Raum des Strebenschuhes 22.

Die U-Schenkel 27 springen um das Maß einer Schenkeldicke gegenüber den Schenkeln 26 zurück, so daß mit ein und derselben Schuhgröße gearbeitet werden kann. Die Schenkel a,b verlaufen fluchtend zum jeweiligen U-Schenkel 27.

Während die grabenwandseitig weisenden Enden der U-Schenkel 26 der Kupplungsleiste 25 nach auswärts abgewinkelt sind, dies unter Bildung divergierender Steuerflanken 29, sind die in Gegenrichtung verlaufenden U-Schenkel 27 einwärts abgewinkelt, so daß auch hier wie im Falle des U-Profils 17 im Grunde ein recht kantenstabiles C-Profil erzeugt ist.

Die Stecklöcher der Kupplungsleiste 25 besitzen einen Durchmesser, welcher dem der Lochreihe der Schuh-Leisten 11 entspricht. Die Löcher in den U-Schenkeln 27 sind so placiert, daß der Schuh nicht auf Höhe der Fuge 24 zwischen zwei Wänden W angeordnet werden kann, sondern nur im Bereich dieser Wände.

## Patentansprüche

1. Grabenverbau-Einheit mit einander gegenüberliegend angeordneten, hohl gestalteten, innere Stützstege aufweisenden Wänden, die von längenveränderbaren Streben gegeneinander abgestützt sind und im Bereich ihrer Querkanten formschlüssig in Vertiefungen seitlicher Schuh-Leisten eintauchen, dadurch gekennzeichnet, daß die Schuh-Leiste (11) sich aus einem U-Profil (17) und einem von diesem ausgehenden T-förmig gestalteten Fuß zusammensetzt, dessen einer grabenwandseitiger T-Schenkel (12) in Verbindung mit dem T-Steg (14) und dem parallel zum T-Schenkel (12) verlaufenden U-Steg (c) die Vertiefung (10) zum Eintritt der Teilwand-Querkante formt und dessen anderer T-Schenkel (13) sich in von einer Teilwand abgewandten Richtung freifliegend grabenwandseitig erstreckt, und wobei die eine Teilwandfläche überlappenden U-Schenkel (a, b) des U-Profils (17) vorstehende Flansche (F) zum Angriff der Streben (1) bilden.

2. Grabenverbau-Einheit nach Anspruch 1, dadurch gekennzeichnet, daß der T-Steg (14) sich unter geradliniger Verlängerung in den U-Schenkel (c) fortsetzt.

3. Grabenverbau-Einheit nach Anspruch 1, dadurch gekennzeichnet, daß die Schenkel (a, b) des U-Profiles (17) mit Befestigungslöchern (18) für Steckbolzen (19) der Streben (1) ausgestattet sind.

4. Grabenverbau-Einheit nach einem oder mehreren der vorhergehenden Ansprüche, dadurch gekennzeichnet, daß die Streben (1) unter Zwischenlage von über die Trennfuge (24) zweier aneinander angrenzender Wände (W) reichender Kupplungsleisten (25) angreifen, welche einerseits die Flansche (F) übergreifen, als H-Profil gestaltet sind und andererseits vom Strebenschuh (22) übergriffen sind.

## Claims

1. Trench shoring unit having walls arranged opposite to each other, of hollow design, and having inner support bars, which walls are supported against each other by shores, which are adjustable in length, and are inserted in the region of their transverse edges in hollows of lateral shoe blocks in a form fitting manner, characterized in that the shoe block (11) is-composed of a U-shaped profile (17) and, starting from the latter, a foot of T-shaped design, of which one T-arm (12) on the trench-wall side in conjunction with the T-bar (14) and the U-bar (c) extending parallel to the T-arm (12) forms the hollow (10) for the entry of the transverse edge of the partial wall, and of which the other T-arm, (13) extends unsupported on the trench-wall side in the direction facing away from a partial wall, and the U-arms (a, b) of the U-shaped profile (17), overlapping a surface of the partial wall, forming projecting flanges (F) to engage the shores (1).

2. Trench shoring unit according to claim 1, characterized in that the T-bar (14) continues in a straight line extension into the U-arm (c).

3. Trench shoring unit according to claim 1, characterized in that the arms (a, b) of the U-shaped profile (17) are fitted with fastening holes (18) for socket pins (19) of the shores (1).

4. Trench shoring unit according to one or more of the preceding claims, characterized in that the shores (1) engage with interposition of coupling blocks (25) extending over the isolation joint (24) of two mutually adjacent walls (W), which coupling blocks (25) overlap the flanges (F) on the one side, are designed as an H-shaped profile and, on the other side, are overlapped by the shore shoe (22).

## Revendications

1. Unité d'étaiement de tranchées comportant des parois disposées se faisant face, de forme creuse, présentant des parties de liaison intérieures d'appui qui sont étançonnées à l'opposé l'une de l'autre au moyen de jambes de force dont la longueur peut être modifiée et qui pénètrent dans la zone de leurs bords transversaux en formant une liaison géométrique dans des cavités de montants à emboîtement latéraux, caractérisée en ce que le montant à emboîtement (11) se compose d'un profilé (17) en U et et d'un pied en forme de T qui part de celui-ci, dont une branche (12) du T située du côté de la paroi de la tranchée forme, en liaison avec la barre (14) du T et avec la partie de liaison en U (c) qui s'étend parallèlement à la branche (12) du T, la cavité (10) destinée à l'entrée du bord transversal de l'élément de paroi et dont l'autre branche (13) du T s'étend librement du côté de la paroi de la tranchée dans le sens opposé à un élément de paroi, et les branches de «U» (a, b) du profilé en U (17) recouvrant une surface d'élément de paroi et formant des ailes (F) destinées à la mise en prise des jambes de force (1).

2. Unité d'étaiement de tranchées selon la revendication 1, caractérisé en ce que la barre (14) du T se prolonge en ligne droite par la branche de «U» (c).

3. Unité d'étaiement de tranchées selon la revendication 1, caractérisée en ce que les branches (a, b) du profilé (17) en U sont équipées de trous de fixation (18) destinés à des broches (19) des jambes de force (1).

4. Unité d'étaiement de tranchées selon une ou plusieurs des revendications précédentes, caractérisée en ce que les jambes de force (1) se mettent en prise avec interposition des montants d'accouplement (25) qui s'étendent au-dessus du joint (24) séparant deux parois (W) voisines qui, d'une part, ont un profil en H et recouvrent les ailes (F) et, d'autre part, sont recouverts par le sabot (22) de jambe de force.
